# EUROPÄISCHE PATENTSCHRIFT

(11) **EP 3 818 003 B1**
(45) Veröffentlichungstag und Bekanntmachung des Hinweises auf die Patenterteilung: **09.10.2024**
(21) Anmeldenummer: 19736369.0
(22) Anmeldetag: 03.07.2019
(51) Int. Cl.: B65H 1/30, B65H 5/00, B31B 70/00, B65H 3/42

(54) **ZUFÜHRUNG VON SCHLAUCHPAKETEN**
SUPPLY OF HOSE ASSEMBLIES
ACHEMINEMENT DE PAQUETS D'ARTICLES TUBULAIRES

(30) Priorität: 04.07.2018 DE 102018116236; 22.03.2019 DE 102019107463
(43) Veröffentlichungstag der Anmeldung: 12.05.2021
(73) Patentinhaber: Windmöller & Hölscher KG, 49525 Lengerich (DE)
(72) Erfinder: DUWENDAG, Rüdiger, 49525 Lengerich (DE); TRAME, Jan, 49525 Lengerich (DE); STEINBERG, Jürgen, 49525 Lengerich (DE)
(86) Internationale Anmeldenummer: PCT/EP2019/067906
(87) Internationale Veröffentlichungsnummer: WO 2020/007942

(56) Entgegenhaltungen:
- GB-A- 2 089 758
- US-A- 4 432 686
- US-A- 5 857 829

## Beschreibung

Die vorliegende Erfindung betrifft eine Vorrichtung, ein System sowie ein Verfahren zur Zuführung von Schlauchpaketen.

Im Bereich der Herstellung von Papiersäcken werden Papierschlauchpakete über eine Zuführvorrichtung einem Rotationsanleger zugeführt. Die Papierschlauchpakete umfassen in der Regel eine Vielzahl von übereinander gestapelten vereinzelten Papierschlauchstücken, aus denen in einem nachfolgenden mehrstufigen Prozess Papiersäcke geformt werden. Die Vorrichtung zur Zuführung von Schlauchpaketen legt die Schlauchpakete hierbei in dem Rotationsanleger ab. Der Rotationsanleger vereinzelt die Schläuche und führt diese dem Bodenleger zu. Hierbei kann die Zuführvorrichtung die Schlauchpakete auf verschiedenen Höhen im Rotationsanleger ablegen, je nachdem wie hoch der Reststapel von Schläuchen im Rotationanleger ist.

Um das Ablegen zu optimieren ist es bekannt, den Einlegewinkel einer die Schlauchpakete tragenden Gabel in der Zuführvorrichtung zu verstellen. So kann der Einlegewinkel im Stillstand derart verstellt werden, dass ein radialer Abstand zwischen den zuzuführenden Schlauchpaketen und der Transportvorrichtung bzw. den auf der Transportvorrichtung angeordneten Schlauchpaketen an einer Vorderseite und an einer Hinterseite der Schlauchpakete möglichst identisch ist. Dies ermöglicht eine weitgehend konstante Fallhöhe der Schlauchpakete bei der Zuführung zur Transportvorrichtung, sodass die Wahrscheinlichkeit von Fehlausrichtungen der Schlauchpakete während der Zuführung zur Transportvorrichtung möglichst gering ist.

Jedoch hat sich gezeigt, dass selbst bei weitgehend konstanten radialen Abständen der Vorderseite und der Hinterseite der zuzuführenden Schlauchpakete zur Transportvorrichtung bzw. zu den auf der Transportvorrichtung angeordneten Schlauchpaketen eine gewisse Fallhöhe nicht zu vermeiden ist, was häufig zu fehlausgerichteten Schlauchpaketen führt. Fehlerhaft innerhalb der Transportvorrichtung angeordnete Schlauchpakte führen ferner häufig zu Fehlansaugungen bzw. Doppelansaugungen in dem innerhalb des Rotationsanlegers durchgeführten Vereinzelungsprozess. Benannte Fehl- bzw. Doppelansaugungen haben wiederum eine niedrigere Produktivität oder schlimmstenfalls einen gesamten Systemausfall zur Folge.

GB 2 089 758 A offenbart eine Vorrichtung gemäß dem Oberbegriff des Anspruchs 1.

Aufgabe der Erfindung es daher, eine Vorrichtung bzw. ein System zur Zuführung von Schlauchpaketen vorzuschlagen, das eine präzise und zuverlässige Übergabe der Schlauchpakete an eine Transportvorrichtung gewährleistet.

Die voranstehende Aufgabe wird gelöst durch eine Vorrichtung mit den Merkmalen des unabhängigen Vorrichtungsanspruchs, ein System mit den Merkmalen des unabhängigen Systemanspruchs sowie durch ein Verfahren mit den Merkmalen des unabhängigen Verfahrensanspruchs. Weitere Merkmale und Details der Erfindung ergeben sich aus den jeweiligen Unteransprüchen, der Beschreibung und den Zeichnungen. Dabei gelten Merkmale und Details, die im Zusammenhang mit der erfindungsgemäßen Vorrichtung beschrieben sind, selbstverständlich auch im Zusammenhang mit dem erfindungsgemäßen System sowie dem erfindungsgemäßen Verfahren und jeweils umgekehrt, sodass bezüglich der Offenbarung zu den einzelnen Erfindungsaspekten stets wechselseitig Bezug genommen wird bzw. werden kann.

Erfindungsgemäß ist eine Vorrichtung zur Zuführung von Schlauchpaketen an eine Transportvorrichtung vorgesehen, die eine Ablageeinheit zur Ablage von Schlauchpaketen sowie eine Positionierungseinheit zur Positionierung der Ablageeinheit relativ zur Transportvorrichtung aufweist. Die Ablageeinheit ist mittels der Positionierungseinheit hierbei derart relativ zur Transportvorrichtung positionierbar, dass der radiale Abstand (R) zwischen den zuzuführenden Schlauchpaketen und der Transportvorrichtung in einem Übergabepunkt während der Zuführung der Schlauchpakete minimierbar ist, um eine möglichst fehlerfreie Zuführung der Schlauchpakete an die Transportvorrichtung zu gewährleisten. Die Positionierungseinheit umfasst zumindest ein Positionierungsmittel, das rotativ um zumindest eine Achse relativ zu der Ablageeinheit und/oder relativ zu der Transportvorrichtung bewegbar ist.

Ein wesentlicher Vorteil der Erfindung ist, dass die Fallhöhen der zugeführten Schlauchpakete während des gesamten Zuführungsprozesses minimal sind und somit die Wahrscheinlichkeit für das Auftreten von Fehlausrichtungen ebenfalls minimiert wird. Durch eine fehlerfreiere Zuführung der Schlauchpakete zur Transportvorrichtung sinkt ferner auch die Fehlerwahrscheinlichkeit im Vereinzelungsvorgang, sodass nicht nur eine höhere Produktivität, sondern auch eine deutlich niedrigere Ausfallwahrscheinlichkeit des Systems erreicht wird.

Die gegenständliche Vorrichtung zur Zuführung von Schlauchpaketen kann vorzugsweise in einer Papiersackherstellungs- und Verarbeitungsanlage eingesetzt werden. Ebenso kann die gegenständliche Vorrichtung auch zur Zuführung von Plastikschlauchpaketen, Stoffschlauchpaketen, Gummischlauchpaketen und dergleichen eingesetzt werden.

Unter einem Schlauchpaket ist im Rahmen der Erfindung eine Mehrzahl, vorzugsweise eine Vielzahl von vorteilhafterweise übereinander, insbesondere unmittelbar aufeinander angeordneten, gestapelten und vereinzelten Schlauchstücken zu verstehen.

Unter einer Transportvorrichtung ist im Rahmen der Erfindung insbesondere ein Rotationsanleger zu verstehen.

Mit einer Ablageeinheit wird gegenständlich eine Einrichtung zur Ablage, Führung und Übergabe von Schlauchstücken bezeichnet.

Gegenständlich ist erkannt worden, dass für eine fehlerfreie Zuführung von Schlauchpaketen an eine Transportvorrichtung eine dynamische Anpassung eines radialen Abstandes des zu übergebenden Schlauchpaketes an eine Transportvorrichtung besonders vorteilhaft ist, um eine fehlerfreie Übergabe zu gewährleisten.

Unter einem Übergabepunkt wird vorliegend ein lokal begrenzter Bereich verstanden, in dem eine Übergabe des Schlauchpaketes an die Transportvorrichtung stattfindet. Der Übergabepunkt ist hierbei veränderbar und wird erfindungsgemäß vorzugsweise fortlaufend dynamisch angepasst, um eine fehlerfreie Zuführung der Schlauchpakete an eine Transportvorrichtung zu gewährleisten. Hierbei bewegt sich der Übergabepunkt während einer Übergabe zumindest teilweise in Umfangsrichtung der Bewegung der gegenständlichen Transportvorrichtung entlang der Umhüllenden der Transportvorrichtung und ist somit zumindest teilweise in Umfangsrichtung der Bewegung der Transportvorrichtung veränderbar. Der Übergabepunkt kann hierbei insbesondere als der Berührungspunkt einer tangential an die Kontur einer Transportvorrichtung anliegenden Spitze einer Ablageeinheit verstanden werden. Bei einer Anordnung von Schlauchstücken auf einer Transportvorrichtung kann der Übergabepunkt hierbei ebenso als der Berührungspunkt einer tangential an die Kontur der Schlauchstücke anliegenden Spitze einer Ablageeinheit verstanden werden.

Unter einem radialen Abstand wird gegenständlich der Abstand zwischen einer Unterseite einer Ablageeinheit und einer Oberfläche bzw. der Kontur einer die Transportvorrichtung Umhüllenden bzw. der Abstand zwischen einer Unterseite einer Ablageeinheit und der Oberfläche von auf der Transportvorrichtung angeordneten restlichen Schlauchstücken verstanden. Im Rahmen einer unbefüllten kreisförmigen Transportvorrichtung ist der radiale Abstand hierbei vorzugsweise als der Abstand einer Unterseite der Ablageeinheit zur Kreisoberfläche der Transportvorrichtung zu verstehen.

Im Hinblick auf eine möglichst flexible und konstruktiv einfache Form einer Zuführung von Schlauchpaketen zu einer Transportvorrichtung kann erfindungsgemäß vorteilhafterweise vorgesehen sein, dass die Ablageeinheit ein Ablagemittel aufweist, das relativ zu der Ablageeinheit und/oder zu der Transportvorrichtung und/oder zu der Positionierungseinheit bewegbar, insbesondere verschiebbar gebildet ist. Hierbei ist das Ablagemittel vorteilhafterweise rotativ und/oder translativ relativ zu der Ablageeinheit und/oder zu der Transportvorrichtung, vorzugsweise um und/oder entlang zumindest zweier Achsen, insbesondere um und/oder entlang dreier Achsen relativ zu der Ablageeinheit und/oder der Transportvorrichtung und/oder der Positionierungseinheit bewegbar, insbesondere verschiebbar gebildet ist. Hierbei kann die Ablageeinheit vorteilhafterweise in Form eines Rechens gebildet sein, wobei das Ablagemittel vorzugsweise in Form einer verschiebbaren Gabel gebildet ist. Hierbei kann eine Bewegung der Gabel entlang einer Achse sowohl in eine positive Richtung, als auch in die entgegengesetzte Richtung erfolgen. Im Rahmen einer besonders einfachen Anpassung hinsichtlich einer Papiergröße bzw. hinsichtlich eines Papierformates der zu transportierenden Schlauchpakete kann ferner auch vorgesehen sein, dass ein mehrteiliges Ablagemittel, bzw. mehr als ein Ablagemittel innerhalb der Ablageeinheit angeordnet ist, die zueinander um und/oderentlang einer Achse, vorzugsweise um und/oder entlang zweier Achsen, insbesondere um und/oder entlang dreier Achsen bewegbar gebildet sein können.

Im Rahmen einer besonders effektiven Positionierung von Schlauchpaketen relativ zu einer Transportvorrichtung kann ferner vorteilhafter Weise vorgesehen sein, dass die Ablageeinheit elektrisch ansteuerbar und vorzugsweise mittels eines Differenzialgetriebes und/oder mittels eines Elektromotors antreibbar ist, um einer Positionierung des Ablagemittels relativ zu der Ablageeinheit und/oder relativ zu der Transportvorrichtung und/oder relativ zu der Positionierungseinheit vorzunehmen. Alternativ oder kumulativ zu einer elektrischen Ansteuerung kann die Ablageeinheit auch pneumatisch, hydraulisch oder magnetisch oder dergleichen angesteuert werden.

Um zudem eine möglichst präzise und gleichzeitig flexible Anordnung von zuzuführenden Schlauchpaketen an eine Transportvorrichtung zu gewährleisten, kann ferner erfindungsgemäß vorgesehen sein, dass das Positionierungsmittel rotativ und translativ um und entlang zumindest einer Achse, vorzugsweise um und/oder entlang zumindest zweier Achsen, insbesondere um und/oder entlang dreier Achsen relativ zu der Ablageeinheit und/oder relativ zu der Transportvorrichtung bewegbar sind. Im Rahmen einer Rotationsbewegung kann das Positionierungsmittel hierbei insbesondere schwenkbar drehbar gelagert sein. Ferner kann es auch vorteilhaft sein, dass zumindest zwei Positionierungsmittel in der Positionierungseinheit angeordnet sind, die dabei vorzugsweise unabhängig voneinander bewegbar gebildet sind.

So kann das erste Positionierungsmittel beispielsweise als Einlegewinkelverstellmittel zur Vorstellung eines Einlegewinkels (α) der Ablageeinheit gebildet sein. Hierbei kann im Rahmen einer effektiven Zuführung ebenfalls vorgesehen sein, dass das erste Positionierungsmittel automatisch, bspw. schrittweise mittels eines Elektromotors, insbesondere mittels eines Servomotors angetrieben wird.

Ferner kann das zweite Positionierungsmittel vorzugsweise als ein Neigungswinkelverstellmittel zur Verstellung eines Neigungswinkel der Ablageeinheit gebildet sein und beispielsweise im Rahmen einer automatisierbaren Ausführung mittels eines Hubantriebs oder dergleichen betrieben werden.

Um ferner auch bezüglich der Positionierungsmittel eine möglichst flexible und leicht einstellbare Positionierung der zuzuführenden Schlauchpakete zu der Transportvorrichtung zu gewährleisten, kann vorteilhafterweise erfindungsgemäß vorgesehen sein, dass auch die Positionierungseinheit um und/oder entlang zumindest einer Achse, vorzugsweise um und/oder entlang zumindest zweier Achsen, insbesondere um und/oder entlang dreier Achsen um Fixierpunkte bewegbar ist, die zwischen der Ablageeinheit und der Positionierungseinheit angeordnet sind, sodass durch die Bewegung ein Einlegewinkel (α) und ein Neigungswinkel (γ) einstellbar ist. Über die Einstellung des Einlegewinkels (α) und des Neigungswinkels (γ) ist schließlich ein radialer Abstand (R) der zugeführten Schlauchpakete von der Transportvorrichtung in einem Übergabepunkt während der Zuführung der Schlauchpakete minimierbar.

Auf diese Weise wird insbesondere eine dynamische Anpassung ermöglicht, indem mittels der beiden Positionierungsmittel, dem Einlegewinkelverstellmittel und dem Neigungswinkelverstellmittel ein Einlegewinkel und ein Neigungswinkel der Ablageeinheit relativ zu der Transportvorrichtung verstellbar ist. Unter einem Einlegewinkel (α) wird hierbei der Winkel zwischen einer durch die zentrale Achse einer Transportvorrichtung verlaufenden und parallel zu einem zentralen Ablagebereich von Schlauchstücken angeordneten horizontale Ebene (H) und einer Unterseite der Ablageeinheit verstanden. Unter dem Neigungswinkel (γ) wird vorliegend der Winkel zwischen einer parallel zur Ebene (H) 5 verlaufenden, denselben Normalenvektor aufweisenden Ebene (H') und der Rückseite der Ablageeinheit verstanden.

Die Fixierpunkte können hierbei vorzugsweise als Drehpunkte gebildet sein, um die das erste und zweite Positionierungsmittel während einer Änderung eines Einlegewinkels bzw. eines Neigungswinkels gedreht werden können. Über an den Fixierpunkten angeordnete Fixiermittel kann die Ablageeinheit vorzugsweise kraftschlüssig an der Positionierungseinheit angeordnet sein. Für die Minimierung eines radialen Abstandes reichen hierbei insbesondere zwei verstellbare Größen, die Vorstellung der Positionierung des Ablagemittels, die Verstellung eines Einlegewinkels (α) oder die Verstellung des Neigungswinkels (γ) der Ablageeinheit aus, um den radialen Abstand (R) der zugeführten Schlauchpakete von der Transportvorrichtung in einem Übergabepunkt während der Zuführung der Schlauchpakete zu minimieren.

Im Hinblick auf eine besonders effektive Positionierung von Schlauchpaketen relativ zu einer Transportvorrichtung kann erfindungsgemäß ferner vorgesehen sein, dass die Positionierungseinheit elektrisch ansteuerbar und vorzugsweise mittels eines Differenzialgetriebes und/oder mittels eines Elektromotors antreibbar ist, um einen radialen Abstand (R) der zugeführten Schlauchpakete von der Transportvorrichtung in einem Übergabepunkt während der Zuführung der Schlauchpakete zu minimieren. So kann im Rahmen einer dynamischen Anpassung insbesondere eine unabhängige Ansteuerung des ersten und zweiten Positionierungsmittels, beispielsweise schrittweise mittels eines Elektromotors und/oder eines Hubantriebs oder dergleichen erfolgen. Alternativ oder kumulativ zu einer elektrischen Ansteuerung kann auch eine pneumatische, hydraulische oder magnetische Ansteuerung vorgesehen sein.

Ebenfalls Gegenstand Erfindung ist ein System zur Zuführung von Schlauchpaketen mit den Merkmalen des unabhängigen Systemanspruchs. Hierbei umfasst das gegenständliche System die voranstehend beschriebene Vorrichtung zur Zuführung von Schlauchpaketen sowie eine Transport- und/oder Vereinzelungsvorrichtung zum Transport von Schlauchstücken, insbesondere umfassend eine Schlauchspeichereinheit zur Speicherung von Schlauchpaketen.

Hinsichtlich einer automatisierten Anpassung der Positionierung der erfindungsgemäßen Vorrichtung zur Zuführung von Schlauchpaketen an eine Transportvorrichtung, kann des Weiteren vorteilhafterweise vorgesehen sein, dass das gegenständliche System eine Detektionseinheit zur Bestimmung einer Positionierung einer Schlauchspeichereinheit einer Transportvorrichtung und/oder einer Stapelhöhe eines Stapels von Schlauchstücken aufweist. Ferner kann das gegenständliche System eine Verarbeitungseinheit zur Bestimmung eines Einlegewinkels (α) und/oder eines Neigungswinkels (γ) und/oder einer Positionierung eines Ablagemittels auf Basis der bestimmten Positionierung und/oder der bestimmten Stapelhöhe umfassen. Schließlich kann das gegenständliche System ferner vorteilhafterweise eine Steuereinheit zur Ansteuerung des bestimmten Einlegewinkels (α) und/oder des bestimmten Neigungswinkels (γ) und/oder der Positionierung eines Ablagemittels aufweisen.

Im Hinblick auf eine einfache Bestimmung einer Positionierung einer Schlauchspeichereinheit kann die Schleichspeichereinheit vorteilhafterweise einen Anschlag und/oder eine Anschlagposition oder dergleichen aufweisen, der oder die vorteilhafterweise mittels eines Berührungssensors oder dergleichen ausgestattet sein kann. Auf diese Weise kann eine korrekte Positionierung auf einfache Weise über eine Berührung des Anschlags oder der Anschlagposition durch die Schlauchpakete erfolgen.

Für eine reibungslose Steuerung und Kommunikation der einzelnen Systemkomponenten untereinander, können die Komponenten im Rahmen einer drahtgebundenen Ausführung vorzugsweise mittels einer Kommunikations- und Steuerleitung miteinander verbunden sein. Im Hinblick auf eine besonders flexible unkomplizierte und effiziente Kommunikation der einzelnen Systemeinheiten können die einzelnen Systemkomponenten auch drahtlos bzw. kontaktlos auf Server- bzw. Cloud-Basis und/oder via Internet miteinander kommunizieren. Für einen energieeffizienten Betrieb kann das System ferner als lernende Einheit gebildet sein und anhand von gesammelten Daten und Erfahrungswerten Parameter verändern und so den Betrieb anpassen.

Bevorzugt kann im Rahmen der Erfindung dabei vorgesehen sein, dass die Detektionseinheit zumindest einen Sensor zur Erfassung von Daten zur Bestimmung einer Positionierung einer Schlauchspeichereinheit einer Transportvorrichtung und/oder einer Stapelhöhe eines Stapels an auf der Schlauchspeichereinheit angeordneten Schlauchstücken aufweist. Im Hinblick auf eine kompakte und leicht austauschbare sowie leicht integrierbare Ausführung des gegenständlichen Systems, kann eine Anordnung der genannten Systemkomponenten hierbei vorzugsweise innerhalb der erfindungsgemäßen Vorrichtung zur Zuführung von Schlauchpaketen oder innerhalb der Transportvorrichtung angeordnet sein. Alternativ können die genannten Systemkomponenten auch entfernt von der Vorrichtung bzw. der Transportvorrichtung angeordnet und vorzugsweise in eine Kontrolleinheit oder dergleichen integriert sein.

Ferner kann es im Rahmen einer exakten Bestimmung einer aktuellen Positionierung einer Schlauchspeichereinheit einer Transportvorrichtung und/oder eine Stapelhöhe eines Stapels von an der Schlauchspeichereinheit angeordneten Schlauchstücken auch denkbar sein, dass die Detektionseinheit zumindest zwei Sensoren zur Erfassung von Daten zur Bestimmung einer Positionierung einer Schlauchspeichereinheit einer Transportvorrichtung und/oder einer Stapelhöhe eines Stapels von an der Schlauchspeichereinheit angeordneten Schlauchstücken aufweist. Hierbei kann die Detektionseinheit die Positionierung einer Schlauchspeichereinheit einer Transportvorrichtung und/oder eine Stapelhöhe eines Stapels von auf der Schlauchspeichereinheit angeordneten Schlauchstücken insbesondere auf Basis der Daten verschiedener Sensoren ermitteln, wobei die Daten vor eine Bestimmung der Positionierung und/oder der Stapelhöhe gemittelt und/oder gewichtet und/oder anderen statistischen Datenauswertungsmethoden unterworfen wird.

Im Hinblick auf ein möglichst flexibles System kann erfindungsgemäß ferner vorgesehen sein, dass das System zumindest eine Abführeinheit zur Abführung von innerhalb des Systems zugeführten und/oder transportierten und/oder vereinzelten Schlauchpaketen bzw. Schlauchstücken aufweist. Hierbei kann es im Rahmen eines besonders ausfallsicheren

Systems auch vorgesehen sein, dass an der Abführeinheit noch zusätzliche Kontroll- und/oder Ausrichteeinheiten zur Kontrolle und/oder Ausrichtung der transportierten und/oder zugeführten Schlauchstücke angeordnet sind.

Ebenfalls Gegenstand der Erfindung ist eine Papiersackherstellungs- und Verarbeitungsanlage, umfassend eine gegenständliche Vorrichtung zur Zuführung von Schlauchpaketen, vorzugsweise umfassend ein System zur Zuführung von Schlauchstücken.

Des Weiteren wird vorliegend auch ein Verfahren zur Zuführung von Schlauchpaketen an eine Transportvorrichtung mit den Merkmalen des unabhängigen Verfahrensanspruchs unter Schutz gestellt. Hierbei umfasst das gegenständliche Verfahren zur Zuführung von Schlauchpaketen insbesondere den Schritt eines Bestimmens einer Positionierung einer Schlauchspeichereinheit einer Transportvorrichtung und/oder einer Stapelhöhe eines Stapels von Schlauchstücken, den Schritt eines Bestimmens eines Einlegewinkels (α) und/oder eines Neigungswinkels (γ) und/oder einer Positionierung eines Ablagemittels auf Basis der bestimmten Positionierung einer Schlauchspeichereinheit einer Transportvorrichtung und/oder der bestimmten Stapelhöhe sowie den Schritt eines Einstellens des bestimmten Einlegewinkels (α) und/oder des bestimmten Neigungswinkels (γ) und/oder der Positionierung des Ablagemittels. Damit bringt das erfindungsgemäße Verfahren die gleichen Vorteile mit sich, wie sie bereits ausführlich in Bezug auf die erfindungsgemäße Vorrichtung beschrieben worden sind.

So kann der Einlegewinkel (α) und/oder der Neigungswinkel (γ) im Rahmen des erfindungsgemäßen Verfahrens beispielsweise auch manuell im Stillstand des gegenständlichen Systems eingestellt werden, indem beispielsweise kontinuierlich mittels des als Einlegewinkelverstellmittels gebildeten Positioniermittels der Einlegewinkel und/oder mittels des als Neigungswinkelverstellmittels gebildeten Positioniermittels der Neigungswinkel eingestellt wird und das Ablagemittel im Rahmen einer geradlinigen Bewegung derart zurückgezogen wird, dass der radiale Abstand (R) der zugeführten Schlauchpaketen von der Transportvorrichtung in einem Übergabepunkt während der Zuführung der Schlauchpakete minimal ist und somit eine fehlerfreie Zuführung der Schlauchpaketen an die Transportvorrichtung gewährleistet ist.

Hierbei kann insbesondere der Einlegewinkel (α) und oder der Neigungswinkel (γ) der Vorrichtung zur Zuführung von Schlauchpaketen dabei derart verändert werden, dass die Spitze des Ablagemittels der Kontur einer Schlauchspeichereinheit bzw. den auf einer Schlauchspeichereinheit angeordneten restlichen Schlauchstücken eines Schlauchpaketes angenähert folgt, wobei der Radius dieses Kreisbogens von dem Radius der Transportvorrichtung und der Höhe des Restschlauchstapels abhängt. Hierbei wird die Spitze des Ablagemittels vorzugsweise derart nach- oder zurückgeführt, dass die Spitze eine zur Bewegung der Transportvorrichtung korrespondierende Bewegung ausführt, um eine Fehlausrichtung der zugeführten Schlauchpakete zu verhindern und eine möglichst fehlerfreie Zuführung der Schlauchpakete an die Transportvorrichtung zu gewährleisten.

Im Rahmen einer effektiven Durchführung des gegenständlichen Verfahrens kann ferner vorgesehen sein, dass die Durchführung des Verfahrens automatisiert erfolgt.

Im Hinblick auf eine effiziente Ausführung des gegenständlichen Verfahrens kann vorteilhafterweise zudem vorgesehen sein, dass das Verfahren ein Bestimmen einer Positionierung einer Schlauchspeichereinheit einer Transportvorrichtung und/oder einer Stapelhöhe eines Stapels von Schlauchstücken mittels einer Detektionseinheit umfasst. Das Bestimmen einer Positionierung und/oder einer Stapelhöhe kann hierbei vorzugsweise auf Basis von mittels Sensoren erfassten Daten erfolgen. Hierbei kann eine einfache Bestimmung einer Positionierung einer Schlauchspeichereinheit insbesondere derart erfolgen, dass die Schleichspeichereinheit einen Anschlag und/oder eine Anschlagposition oder dergleichen aufweist, der oder die zudem vorteilhafterweise mittels eines Berührungssensors ausgestattet sein kann. Auf diese Weise kann eine korrekte Positionierung auf einfache Weise über eine Berührung des Anschlags oder der Anschlagposition durch die Schlauchpakete erfolgen.

Ferner kann das gegenständliche Verfahren vorzugsweise vorsehen, dass ein Bestimmen eines Einlegewinkels (α) und/oder eines Neigungswinkels (γ) und/oder einer Positionierung eines Ablagemittels auf Basis der bestimmten Positionierung und/oder der bestimmten Stapelhöhe mittels einer Verarbeitungseinheit erfolgt und/oder anschließend ein Einstellen eines bestimmten Einlegewinkels (α) und/oder eines Neigungswinkels (γ) und/oder einer Positionierung eines Ablagemittels mittels einer Steuereinheit erfolgt.

Über eine derartige Ansteuerung der Positionierungseinheit mittels einer Detektionseinheit, einer Verarbeitungseinheit und einer Steuereinheit kann der voranstehend beschriebene Prozess zur Einstellung des Einlegewinkels (α) und/oder des Neigungswinkels (γ) und/oder der Positionierung des Ablagemittels auch auf einfache Weise automatisiert erfolgen.

Weitere Vorteile Merkmale und Einzelheiten der Erfindung ergeben sich aus der nachfolgenden Beschreibung, in der unter Bezugnahme auf die Zeichnungen Ausführungsbeispiele der Erfindung einzeln beschrieben sind. Dabei können die in den Ansprüchen und in der Beschreibung erwähnten Merkmale jeweils einzeln für sich oder in beliebiger Kombination erfindungswesentlich sein.

In den Figuren zeigen:
- Fig. 1: eine schematische Darstellung einer Schnittansicht der erfindungsgemäßen Vorrichtung zur Zuführung von Schlauchpaketen in einem ersten Schritt einer Zuführung, gemeinsam mit einer Transportvorrichtung,
- Fig. 2: eine schematische Darstellung einer Schnittansicht der erfindungsgemäßen Vorrichtung zur Zuführung von Schlauchpaketen in einem zweiten Schritt einer Zuführung, gemeinsam mit einer Transportvorrichtung,
- Fig. 3: eine schematische Darstellung einer Schnittansicht der erfindungsgemäßen Vorrichtung zur Zuführung von Schlauchpaketen in einem dritten Schritt einer Zuführung, gemeinsam mit einer Transportvorrichtung,
- Fig. 4: eine schematische Darstellung einer Schnittansicht eines erfindungsgemäßen Systems zur Zuführung von Schlauchpaketen.

Fig. 1 zeigt eine schematische Darstellung einer Schnittansicht der erfindungsgemäßen Vorrichtung 2 zur Zuführung von Schlauchpaketen 10` zu einer Transportvorrichtung 4 in einem ersten Schritt einer Zuführung, gemeinsam mit der Transportvorrichtung 4. Die Vorrichtung 2 zur Zuführung von Schlauchpaketen 10' umfasst hierbei eine Ablageeinheit 6 sowie eine an der Ablageeinheit 6 angeordnete Positionierungseinheit 12. Die Ablageeinheit 6 weist vorliegend ein Ablagemittel 6' auf, das relativ zu der Ablageeinheit 6 bewegbar, insbesondere verschiebbar, vorzugsweise um und/oder entlang zumindest zweier Achsen, insbesondere entlang dreier Achsen relativ zu der Ablageeinheit 6 bewegbar, insbesondere verschiebbar gebildet ist. Die Positionierungseinheit 12 umfasst ferner ein erstes und ein zweites Positionierungsmittel 12`, 12", die vorzugsweise ebenfalls unabhängig voneinander um und/oder entlang zumindest einer Achse, vorzugsweise unabhängig voneinander um und/oder entlang zumindest zweier Achsen, insbesondere unabhängig voneinander um und/oder entlang dreier Achsen relativ zu der Ablageeinheit 6 bewegbar sind.

Das erste Positionierungsmittel 12, ist vorliegend als Einlegewinkelverstellmittel zur Verstellung eines Einlegewinkels α gebildet und vorzugsweise kraftschlüssig über an einem Fixierpunkt 18' angeordnete Fixierelemente, wie beispielsweise Schrauben oder dergleichen mit der Ablageeinheit 6 verbunden. Eine Verstellung der Position des Positioniermittels 12' kann hierbei vorteilhafterweise automatisch, beispielsweise mittels eines Elektromotors oder eines Servomotors erfolgen. Das zweite Positionierungsmittel 12" der Positionierungseinheit 12 ist vorliegend als Neigungswinkelverstellmittel zur Verstellung eines Neigungswinkels γ der Ablageeinheit 6 gebildet und ebenso wie das erste Positionierungsmittel 12' an einem Fixierpunkt 18" über Fixiermittel vorzugsweise kraftschlüssig mit der Ablageeinheit 6 verbunden. Beide Positionierungsmittel 12`, 12" sind vorliegend drehbar um die Fixierpunkte 18`, 18" bewegbar und somit in der Lage über ihre Bewegung einen Einlegewinkel α sowie einen Neigungswinkel γ der Ablageeinheit 6 einzustellen.

Das Ablagemittel 6' befindet sich in dem vorliegend dargestellten ersten Schritt der Zuführung eines Schlauchpaketes 10' zu einer Transportvorrichtung 4 in einem nahezu vollständig expandierten Zustand, in dem das Ablagemittel 6` nahezu vollständig aus der Ablageeinheit 6 herausgeschoben ist. Das Ablagemittel 6` trägt dabei ein Schlauchpaket 10', das der Transportvorrichtung 4 zugeführt werden soll. Hierbei wird das Schlauchpaket 10' in dem dargestellten ersten Schritt der Zuführung zunächst an einer Vorderseite 14 des Schlauchpaketes 10' in einem Übergabepunkt 8 mit minimalem radialen Abstand R des Schlauchpaketes 10` zur Transportvorrichtung 4 bzw. zu den auf der Transportvorrichtung 4 angeordneten restlichen Schlauchstücken 10 zugeführt. Ungeachtet dessen ist der radiale Abstand R zwischen dem zuzuführenden Schlauchpaketen 10' und der Transportvorrichtung 4 bzw. zu den auf der Transportvorrichtung 4 angeordneten restlichen Schlauchstücken 10 an der hinteren Seite 14` des Schlauchpaketes 10' deutlich größer, als der betreffende Abstand an der Vorderseite 14 des zuzuführenden Schlauchpaketes 10'.

Die Transportvorrichtung 4 ist vorliegend in Form eines Rotationsanlegers gebildet, der beispielsweise acht Saugwalzen 11 aufweist, deren Wellen im gleichen radialen Abstand von der zentralen Achse 3 gelagert sind. Der gesamte Rotationsanleger dreht sich im Betrieb im Uhrzeigersinn, wohingegen die einzelnen Saugwalzen 11 entgegen dem Uhrzeigersinn rotieren. Hierbei weisen die einzelnen Saugwalzen 11 mehrere vorzugsweise nebeneinander angeordnete Saugvorrichtungen 9 auf, mittels denen die zu einem Schlauchpaket 11' aufgestapelt Schlauchstücke 10 angesaugt bzw. übernommen werden können, um anschließend an eine vorliegend nicht explizit dargestellte Abführeinrichtung übergeben werden zu können.

Über eine Variation der drei Größen, der Positionierung des Ablagemittels 6` relativ zur Ablageeinheit 6, des Einlegewinkels α sowie des Neigungswinkels γ, ist es möglich, den radialen Abstand R zwischen einem zuzuführenden Schlauchpaket 10' und der Transportvorrichtung 4 bzw. zu auf der Transportvorrichtung 4 angeordneten Schlauchstücken 10 in einem Übergabepunkt 8 während der Zuführung des Schlauchpaketes 10' zu minimieren, um eine möglichst fehlerfreie Zuführung der Schlauchpakete 10' an die Transportvorrichtung 10 zu gewährleisten. Unter dem Einlegewinkel α wird hierbei vorliegend der Winkel zwischen einer durch die zentrale Achse 3 verlaufenden und parallel zu einem zentralen Ablagebereich 7 von Schlauchstücken 10 angeordnete horizontale Ebene H und einer Unterseite 13 der Ablageeinheit 6 verstanden. Unter dem Neigungswinkel γ wird vorliegend der Winkel zwischen einer parallel zur Ebene H verlaufenden, denselben Normalenvektor aufweisenden Ebene H' und der Rückseite 13' der Ablageeinheit 6 verstanden.

Fig. 2 zeigt eine schematische Darstellung einer Schnittansicht einer erfindungsgemäßen Vorrichtung 2 zur Zuführung von Schlauchpaketen 10' in einem zweiten Schritt einer Zuführung, gemeinsam mit einer Transportvorrichtung 4. In dem vorliegend dargestellten zweiten Schritt einer Zuführung ist bereits ein Teil des zugeführten Schlauchpaketes 10' unmittelbar auf der Transportvorrichtung 4 bzw. auf dem an der Transportvorrichtung 4 angeordneten Reststapel an Schlauchstücken 10 angeordnet, indem sich der Übergabepunkt 8 gemeinsam mit der vorderen Spitze des Ablagemittels 6` zurück in Richtung der Positionierungseinheit 12 bewegt hat. Das Ablagemittel 6` kann bei einer Verschiebung sowohl innerhalb der Ablageeinheit 6, als auch neben der Ablageeinheit 6 angeordnet sein. Neben einer Verschiebung des Positionierungsmittels 12 hat sich während des Überganges von Schritt 1 zu Schritt 2 bei der Zuführung von Schlauchpaketen 10' sowohl der Einlegewinkel α, als auch der Neigungswinkel γ verändert, vorliegend insbesondere verkleinert, indem die als Einlegewinkelverstellvorrichtung gebildete erste Positionierungseinheit 12` und die als Neigungswinkelverstellvorrichtung gebildete zweite Positionierungseinheit 12" Positionsänderungen vorgenommen haben. Hierbei kann eine Änderung der Neigungswinkelverstellvorrichtung vorzugsweise über einen Hubantrieb gesteuert werden, wohingegen die Einlegewinkelverstelleinrichtung ferner beispielsweise über einen Elektromotor bzw. einen Servomotor oder dergleichen angesteuert werden kann. Über die hier dargestellte Angleichung einer Positionierung des Ablagemittels 6` relativ zur Ablageeinheit 6, die Veränderung des Einlegewinkels α sowie die Veränderung des Neigungswinkels γ, ist eine Minimierung des radialen Abstandes R im Übergabepunkt 8 erreichbar, sodass eine möglichst fehlerfreie Zuführung der Schlauchpakete 10' an die Transportvorrichtung 4 gewährleistet ist und es somit mit geringerer Wahrscheinlichkeit zu etwaigen Ausfällen bzw. Produktivitätsverlusten durch fehlausgerichtete Schlauchpakete 10' kommt.

Fig. 3 zeigt eine schematische Darstellung einer Schnittansicht der erfindungsgemäßen Vorrichtung zur Zuführung von Schlauchpaketen 10' gemäß einem dritten Schritt einer Zuführung, gemeinsam mit einer Transportvorrichtung 4. In diesem dritten Schritt liegt das zugeführte Schlauchpaket 10' fast vollständig unmittelbar auf der Transportvorrichtung 4 bzw. auf den an der Transportvorrichtung 4 angeordneten restlichen Schlauchstücken 10 auf. Lediglich ein letzter Teil des zu übergebenen Schlauchpaketes 10' muss noch auf der Transportvorrichtung 4 bzw. den restlichen Schlauchstücken 10 abgelegt werden. Um auch hierbei eine möglichst niedrige Fallhöhe beizubehalten bzw. einen möglichst geringen radialen Abstand R des Schlauchpaketes 10' von der Transportvorrichtung 4 bzw. den auf der Transportvorrichtung 4 angeordneten restlichen Schlauchstücken 10 einzuhalten, wurde gegenüber dem in Fig. 2 dargestellten zweiten Schritt einer Zuführung, neben der Positionierung des Ablagemittels 6` relativ zur Ablageeinheit 6, wiederum eine kleine Änderung des Einlegewinkels α sowie des Neigungswinkels γ vorgenommen. Mittels der vorliegend dargestellten Verstelleinrichtungen, insbesondere mittels des Ablagemittels 6', des Einlegewinkelverstellmittels und des Neigungswinkelverstellmittels ist somit eine dynamische Anpassung des radialen Abstandes R eines zuzuführenden Schlauchpaketes 10' zu einer Transportvorrichtung 4 in einem Übergabepunkt 8 während eines gesamten Zuführungsprozesses des Schlauchpaketes 10' möglich. So kann mittels einer Einstellung einer Positionierung des Ablagemittels 6' relativ zur Ablageeinheit 6 sowie mittels einer Änderung eines Einlegewinkels α und/oder eines Neigungswinkels γ der Vorrichtung 2 zur Zuführung von Schlauchpaketen 10` eine Positionierung eines zuzuführenden Schlauchpaketes 10' zu einer Transportvorrichtung 4 kontinuierlich derart verändert werden, dass die Spitze des Ablagemittels 6` der Kontur der Transportvorrichtung 4 bzw. einer Kontur der auf Transportvorrichtung 4 angeordneten Schlauchstücken 10 angenähert folgt, wobei der Radius der Kontur von dem Radius der Transportvorrichtung 4 und der Höhe des Restschlauchstapels abhängt.

Fig. 4 zeigt schließlich eine schematische Darstellung einer Schnittansicht eines erfindungsgemäßen Systems 1 zur Zuführung von Schlauchpaketen 10'. Neben der erfindungsgemäßen Vorrichtung 2 zur Zuführung von Schlauchpaketen 10' sowie der Transportvorrichtung 4 umfasst das vorliegend dargestellte System 1 eine Detektionseinheit 26 zur Bestimmung einer Positionierung einer Schlauchspeichereinheit 24 einer Transportvorrichtung 4 und/oder einer Stapelhöhe eines Stapels von Schlauchstücken 10 28 zur Bestimmung eines Einlegewinkels α und/oder eines Neigungswinkels γ und/oder einer Positionierung eines Ablagemittels 6' auf, wobei die Bestimmung auf Basis der von der Detektionseinheit 26 bestimmten Positionierung und/oder der bestimmten Stapelhöhe erfolgt. Schließlich weist das erfindungsgemäße System 1 ferner noch eine Steuereinheit 30 zur Ansteuerung des bestimmten Einlegewinkels α und/oder des bestimmten Neigungswinkels γ und/oder der Positionierung eines Ablagemittels 6' auf.

Die Detektionseinheit 26 umfasst hierbei ferner einen Sensor 26' zur Erfassung von Daten zur Bestimmung einer Positionierung einer Schlauchspeichereinheit 24 einer Transportvorrichtung 4 und/oder einer Stapelhöhe eines Stapels an auf der Schlauchspeichereinheit 24 angeordneten Schlauchstücken 10, der im einfachsten Fall als Lichtschranke, Abstandsmesser oder dergleichen gebildet sein kann. In Abhängigkeit der bestimmten Positionierung einer Schlauchspeichereinheit 24 und/oder einer Stapelhöhe eines Stapels an Schlauchstücken 10, kann nun vorzugsweise mittels der Verarbeitungseinheit 28 eine nötige Anpassung der variablen Größen der Positionierung eines Ablagemittels 6' relativ zu einer Ablageeinheit 6, eines Einlegewinkels α sowie eines Neigungswinkels γ bestimmt werden, die darauffolgend vorzugsweise von einer Steuereinheit 30 eingeleitet wird.

Auf diese Weise ist der radiale Abstand R zwischen den zuzuführen Schlauchpaketen 10' und der Transportvorrichtung 4 in einem Übergabepunkt 8 während der Zuführung der Schlauchpakete 10' minimierbar sodass eine möglichst fehlerfreie Zuführung der Schlauchpakete 10' an die Transportvorrichtung 4 gewährleistet ist.

Um hierbei eine möglichst einfache und fehlerfreie Kommunikation und Steuerung der einzelnen Systemkomponenten zu gewährleisten, sind die einzelnen Komponenten vorliegend über eine Kommunikations- und Steuerleitung 34 miteinander verbunden. Im Rahmen einer flexiblen und einfach integrierbaren Ausführung des gegenständlichen Systems können die einzelnen Systemkomponenten ferner auch drahtlos bzw. kontaktlos miteinander verbunden sein und mittels Bluetooth, WLAN, NFC, Zigbee oder dergleichen kommunizieren.

Mit Hilfe des vorliegenden Systems 1 ist es insbesondere möglich, durch die Minimierung eines radialen Abstandes zwischen einem zuzuführen Schlauchpaket 10' und einer Transportvorrichtung 4 in einem Übergabepunkt 8 während der Zuführung des Schlauchpaketes 10' die Fallhöhe des Schlauchpaketes 10' während der gesamten Übergabe zu minimieren, sodass die zuzuführenden Schlauchpakete 10' insbesondere präzise und zuverlässig an eine Transportvorrichtung übergeben werden können und die Wahrscheinlichkeit von Fehlausrichtungen bei der Schlauchpaketzuführung sinkt.

### Bezuaszeichenliste

- 2: Vorrichtung zur Zuführung von Schlauchpaketen
- 3: zentrale Achse
- 4: Transportvorrichtung
- 5: Vorrichtung zur Zuführung von Vakuum
- 6: Ablagemittel
- 6`: Ablageeinheit
- 7: zentraler Ablagebereich
- 8: Übergabepunkt
- 9: Saugvorrichtungen
- 10: Schlauchpaket
- 10': Schlauchstücke
- 11: Saugwalzen
- 12: Positionierungseinheit
- 12': erstes Positionierungsmittel
- 12": zweites Positionierungsmittel
- 13: Unterseite
- 13': Rückseite
- 14: Vorderseite
- 14': Rückseite
- 16: Fixierpunkte
- 18': Angriffspunkt
- 18": Fixierpunkte
- 24: Schlauchspeichereinheit
- 26: Detektionseinheit
- 26': Verarbeitungseinheit
- 28: Sensor
- 30: Steuereinheit
- 32: Licht
- 34: Kommunikations- und Steuerleitung
- R: radialer Abstand
- H: horizontale Ebene
- H': Ebene
- α: Einlegewinkel
- γ: Neigungswinkel

## Patentansprüche

1. Vorrichtung (2) zur Zuführung von Schlauchpaketen (10') an eine Transportvorrichtung (4), umfassend eine Ablageeinheit (6) zur Ablage von Schlauchpaketen (10') sowie eine Positionierungseinheit (12) zur Positionierung der Ablageeinheit (6) relativ zur Transportvorrichtung (4),
wobei die Ablageeinheit (6) mittels der Positionierungseinheit (12) derart relativ zur Transportvorrichtung (4) positionierbar ist, dass der radiale Abstand (R) zwischen den zuzuführenden Schlauchpaketen (10') und der Transportvorrichtung (4) in einem Übergabepunkt (8) während der Zuführung der Schlauchpakete (10') minimierbar ist, um eine möglichst fehlerfreie Zuführung der Schlauchpakete (10') an die Transportvorrichtung (4) zu gewährleisten,
**dadurch gekennzeichnet,**
**dass** die Positionierungseinheit (12) zumindest ein Positionierungsmittel (12', 12") umfasst, das rotativ um zumindest eine Achse relativ zu der Ablageeinheit (6) und/oder relativ zu der Transportvorrichtung (4) bewegbar ist.

2. Vorrichtung (2) nach Anspruch 1,
**dadurch gekennzeichnet,**
**dass** die Ablageeinheit (6) ein Ablagemittel (6') aufweist, das relativ zu der Ablageeinheit (6) und/oder zu der Transportvorrichtung (4) und/oder zu der Positionierungseinheit (12) bewegbar, insbesondere verschiebbar, vorzugsweise entlang zumindest zweier Achsen, insbesondere entlang dreier Achsen relativ zu der zu der Ablageeinheit (6) und/oder der Transportvorrichtung (4) und/oder der Positionierungseinheit (12) bewegbar, insbesondere verschiebbar gebildet ist.

3. Vorrichtung (2) nach Anspruch 1 oder 2,
**dadurch gekennzeichnet,**
**dass** die Ablageeinheit (6) elektrisch ansteuerbar und vorzugsweise mittels eines Differentialgetriebes und/oder mittels eines Elektromotors antreibbar ist, um eine Positionierung des Ablagemittels (6') relativ zu der Ablageeinheit (6) und/oder relativ zu der Transportvorrichtung (4) und/oder relativ zu der Positionierungseinheit (12) vorzunehmen.

4. Vorrichtung (2) nach einem der vorangehenden Ansprüche,
**dadurch gekennzeichnet,**
**dass** das Positionierungsmittel (12', 12") rotativ und translativ um und entlang zumindest einer Achse, vorzugsweise um und/oder entlang zumindest zweier Achsen, insbesondere um und/oder entlang dreier Achsen relativ zu der Ablageeinheit (6) und/oder relativ zu der Transportvorrichtung (4) bewegbar ist.

5. Vorrichtung (2) nach einem der vorangehenden Ansprüche,
**dadurch gekennzeichnet,**
**dass** das erste Positionierungsmittel (12') als Einlegewinkelverstellmittel zur Verstellung eines Einlegewinkels (α) der Ablageeinheit (6) gebildet ist.

6. Vorrichtung (2) nach einem der vorangehenden Ansprüche,
**dadurch gekennzeichnet,**
**dass** das zweite Positionierungsmittel (12") als Neigungswinkelverstellmittel zur Verstellung eines Neigungswinkels (γ) der Ablageeinheit (6) gebildet ist.

7. Vorrichtung (2) nach einem der vorangehenden Ansprüche,
**dadurch gekennzeichnet,**
**dass** die Positionierungseinheit (12) um und/oder entlang zumindest einer Achse, vorzugsweise um und/oder entlang zumindest zweier Achsen, insbesondere um und/oder entlang dreier Achsen um Fixierpunkte (18) bewegbar ist, die zwischen der Ablageeinheit (6) und der Positionierungseinheit (12) angeordnet sind, sodass durch die Bewegung ein Einlegewinkel (α) und ein Neigungswinkel (γ) einstellbar ist, über den der radiale Abstand (R) der zugeführten Schlauchpakete (10') von der Transportvorrichtung (4) in einem Übergabepunkt (8) während der Zuführung der Schlauchpakete (10') minimierbar ist.

8. Vorrichtung (2) nach einem der vorangehenden Ansprüche,
**dadurch gekennzeichnet,**
**dass** die Positionierungseinheit (12) elektrisch ansteuerbar und vorzugsweise mittels eines Differentialgetriebes und/oder mittels eines Elektromotors antreibbar ist, um einen radialen Abstand (R) der zugeführten Schlauchpakete (10') von der Transportvorrichtung (4) in einem Übergabepunkt (8) während der Zuführung der Schlauchpakete (10') zu minimieren.

9. System (1) zur Zuführung von Schlauchpaketen (10'), umfassend:
- Eine Vorrichtung (2) zur Zuführung von Schlauchpaketen (10') nach einem der Ansprüche 1 bis 8,
- eine Transport- und/oder Vereinzelungsvorrichtung (4) zum Transport von Schlauchstücken, insbesondere umfassend eine Schlauchspeichereinheit (24) zur Speicherung von Schlauchpaketen (10').

10. System (1) nach Anspruch 9,
**dadurch gekennzeichnet,**
**dass** eine Abführeinheit zur Abführung von innerhalb des Systems (1) zugeführten und/oder transportierten und/oder vereinzelten Schlauchstücken (10) aufweist.

11. Papiersackherstellungs- und Verarbeitungsanlage, umfassend eine Vorrichtung (2) zur Zuführung von Schlauchpaketen (10') nach einem der Ansprüche 1 bis 8, insbesondere umfassend ein System (1) nach einem der Ansprüche 9 oder 10.

12. Verfahren zur Zuführung von Schlauchpaketen (10') an eine Transportvorrichtung (4), zum Betrieb einer Vorrichtung (2) nach einem der Ansprüche 1 bis 8 und/oder zum Betrieb eines Systems (1) nach einem der Ansprüche 9 oder 10, umfassend die Schritte:
- Bestimmen einer Positionierung einer Schlauchspeichereinheit (24) der Transportvorrichtung (4) und/oder einer Stapelhöhe eines Stapels von Schlauchstücken (10),
- Bestimmen eines Einlegewinkels (a) und/oder eines Neigungswinkels (γ) und/oder einer Positionierung eines Ablagemittels (6') auf Basis der bestimmten Positionierung der Schlauchspeichereinheit (24) der Transportvorrichtung und/oder der bestimmten Stapelhöhe,
- Einstellen des bestimmten Einlegewinkels (α) und/oder des bestimmten Neigungswinkels (γ) und/oder der Positionierung des Ablagemittels (6').

13. Verfahren nach Anspruch 12,
**dadurch gekennzeichnet,**
**dass** das Bestimmen der Positionierung der Schlauchspeichereinheit (24) der Transportvorrichtung (4) und/oder der Stapelhöhe des Stapels von Schlauchstücken (10) mittels einer Detektionseinheit (26) erfolgt.

14. Verfahren nach Anspruch 12 oder 13,
**dadurch gekennzeichnet,**
**dass** das Bestimmen des Einlegewinkels (a) und/oder des eines Neigungswinkels (γ) und/oder des Positionierung des Ablagemittels (6') auf Basis der bestimmten Positionierung und/oder der bestimmten Stapelhöhe mittels einer Verarbeitungseinheit (26) erfolgt.

15. Verfahren nach einem der Ansprüche 12 bis 14,
**dadurch gekennzeichnet,**
**dass** das Einstellen des bestimmten Einlegewinkels (α) und/oder des Neigungswinkels (γ) und/oder der Positionierung des Ablagemittels (6') mittels einer Steuereinheit (28) erfolgt.

## Claims

1. Device (2) for supplying hose assemblies (10') to a transport device (4), comprising a depositing unit (6) for depositing hose assemblies (10') and a positioning unit (12) for the positioning of the depositing unit (6) relative to the transport device (4),
wherein the depositing unit (6) can be positioned by means of the positioning unit (12) relative to the transport device (4) such that the radial distance (R) between the hose assemblies (10') to be supplied and the transport device (4) at a handover point (8) during the supply of the hose assemblies (10') can be minimized, in order to guarantee a supply of the hose assemblies (10') to the transport device (4) which is as error-free as possible,
**characterized in that**
the positioning unit (12) comprises at least one positioning means (12', 12") which can be moved rotatably about at least one axis relative to the depositing unit (6) and/or relative to the transport device (4).

2. Device (2) according to claim 1,
**characterized in that**
the depositing unit (6) has a depositing means (6') which can be moved, in particular can be displaced, relative to the depositing unit (6) and/or to the transport device (4) and/or to the positioning unit (12) preferably along at least two axes, in particular is designed to be able to be moved, in particular to be able to be displaced, along three axes relative to the to the depositing unit (6) and/or the transport device (4) and/or the positioning unit (12).

3. Device (2) according to claim 1 or 2
**characterized in that**
the depositing unit (6) can be electrically controlled and preferably can be driven by means of a differential gear and/or by means of an electric motor, in order to undertake a positioning of the depositing means (6') relative to the depositing unit (6) and/or relative to the transport device (4) and/or relative to the positioning unit (12).

4. Device (2) according to any of the preceding claims,
**characterized in that**
the positioning means (12', 12") can be moved rotatably and translationally about and along the at least one axis,
preferably about and/or along at least two axes, in particular about and/or along three axes relative to the depositing unit (6) and/or relative to the transport device (4).

5. Device (2) according to any of the preceding claims,
**characterized in that**
the first positioning means (12') is designed as an insertion angle adjustment means for adjusting an insertion angle (α) of the depositing unit (6).

6. Device (2) according to any of the preceding claims,
**characterized in that**
the second positioning means (12") is designed as an inclination angle adjustment means for adjusting an inclination angle (γ) of the depositing unit (6).

7. Device (2) according to any of the preceding claims,
**characterized in that**
the positioning unit (12) is movable about and/or along at least one axis, preferably about and/or along at least two axes, in particular about and/or along three axes about fixing points (18) which are arranged between the depositing unit (6) and the positioning unit (12), such that through the movement an insertion angle (α) and an inclination angle (γ) can be set, by way of which the radial spacing (R) of the supplied hose assemblies (10') from the transport device (4) in a handover point (8) during the supply of the hose assemblies (10') can be minimized.

8. Device (2) according to any of the preceding claims,
**characterized in that**
the positioning unit (12) can be electrically controlled and can be driven preferably by means of a differential gear and/or by means of an electric motor, in order to minimize a radial spacing (R) of the supplied hose assemblies (10') from the transport device (4) in a handover point (8) during the supply of the hose assemblies (10').

9. System (1) for supplying hose assemblies (10'), comprising:
- a device (2) for supplying hose assemblies (10') according to any one of claims 1 to 8,
- a transport and/or separating device (4) for transporting hose pieces, in particular comprising a hose storage unit (24) for storing hose assemblies (10').

10. System (1) according to claim 9,
**characterized in that**
it has a removal unit for removing hose pieces (10) supplied and/or transported and/or separated within the system (10).

11. Paper bag manufacturing and processing construction, comprising a device (2) for supplying hose assemblies (10') according to any one of claims 1 to 8, in particular comprising a system (1) according to any one of claims 9 or 10.

12. Method for supplying hose assemblies (10') to a transport device (4) for operating a device according to any one of claims 1 to 8 and/or for operating a system (1) according to any one of claims 9 or 10, comprising the steps:
- specifying a positioning of a hose storage unit (24) of the transport device (4) and/or a stack height of a stack of hose pieces (10),
- specifying an insertion angle (α) and/or an inclination angle (γ) and/or a positioning of a depositing means (6') on the basis of the specified positioning of the hose storage unit (24) of the transport device and/or of the specified stack height.
- setting the specified insertion angle (α) and/or the specified inclination angle (γ) and/or the positioning of the depositing means (6').

13. Method according to claim 12,
**characterized in that**
the specification of the positioning of the hose storage unit (24) of the transport device (4) and/or of the stack height of the stack of the hose pieces (10) is carried out by means of a detection unit (26).

14. Method according to claim 12 or 13,
**characterized in that**
the specification of the insertion angle (α) and/or the inclination angle (γ) and/or the positioning of the depositing means (6') is carried out on the basis of the specified positioning and/or the specified stack height by means of a processing unit (26).

15. Method according to any one of claims 12 to 14,
**characterized in that**
the setting of the specified insertion angle (α) and/or of the inclination angle (γ) and/or the positioning of the depositing means (6') is carried out by means of a controller (28).

## Revendications

1. Dispositif (2) pour amener des ensembles de tuyaux (10') à un dispositif de transport (4), comprenant une unité de dépôt (6) pour déposer des ensembles de tuyaux (10') ainsi qu'une unité de positionnement (12) pour positionner l'unité de dépôt (6) par rapport au dispositif de transport (4),
dans lequel l'unité de dépôt (6) est positionnable au moyen de l'unité de positionnement (12) par rapport au dispositif de transport (4) de sorte que la distance radiale (R) entre les ensembles de tuyaux (10') à amener et le dispositif de transport (4) puisse être minimisée en un point de transfert (8) pendant l'amenée des ensembles de tuyaux (10') pour garantir une amenée aussi exempte d'erreurs que possible des ensembles de tuyaux (10') au dispositif de transport (4),
**caractérisé en ce que**
l'unité de positionnement (12) comprend au moins un moyen de positionnement (12', 12") qui est mobile en rotation autour d'au moins un axe par rapport à l'unité de dépôt (6) et/ou par rapport au dispositif de transport (4).

2. Dispositif (2) selon la revendication 1,
**caractérisé en ce que**
l'unité de dépôt (6) présente un moyen de dépôt (6') qui est formé de manière mobile, en particulier de manière déplaçable, par rapport à l'unité de dépôt (6) et/ou au dispositif de transport (4) et/ou à l'unité de positionnement (12), de préférence le long d'au moins deux axes, en particulier le long de trois axes par rapport à l'unité de dépôt (6) et/ou au dispositif de transport (4) et/ou à l'unité de positionnement (12).

3. Dispositif (2) selon la revendication 1 ou 2,
**caractérisé en ce que**
l'unité de dépôt (6) peut être commandée électriquement et peut être entraînée de préférence au moyen d'une transmission différentielle et/ou au moyen d'un moteur électrique pour procéder à un positionnement du moyen de dépôt (6') par rapport à l'unité de dépôt (6) et/ou par rapport au dispositif de transport (4) et/ou par rapport à l'unité de positionnement (12).

4. Dispositif (2) selon l'une quelconque des revendications précédentes,
**caractérisé en ce que**
le moyen de positionnement (12', 12") est mobile en rotation et en translation autour et le long d'au moins un axe,
de préférence autour et/ou le long d'au moins deux axes, en particulier autour et/ou le long de trois axes par rapport à l'unité de dépôt (6) et/ou par rapport au dispositif de transport (4).

5. Dispositif (2) selon l'une quelconque des revendications précédentes,
**caractérisé en ce que**
le premier moyen de positionnement (12') est formé en tant que moyen d'ajustement d'angle d'insertion pour ajuster un angle d'insertion (α) de l'unité de dépôt (6).

6. Dispositif (2) selon l'une quelconque des revendications précédentes,
**caractérisé en ce que**
le second moyen de positionnement (12") est formé en tant que moyen d'ajustement d'angle d'inclinaison pour ajuster un angle d'inclinaison (γ) de l'unité de dépôt (6).

7. Dispositif (2) selon l'une quelconque des revendications précédentes,
**caractérisé en ce que**
l'unité de positionnement (12) est mobile autour et/ou le long d'au moins un axe, de préférence autour et/ou le long d'au moins deux axes, en particulier autour et/ou le long de trois axes autour de points de fixation (18) qui sont disposés entre l'unité de dépôt (6) et l'unité de positionnement (12), de sorte qu'un angle d'insertion (α) et un angle d'inclinaison (γ) puissent être réglés par le mouvement, angles par lesquels la distance radiale (R) entre les ensembles de tuyaux (10') amenés et le dispositif de transport (4) peut être minimisée en un point de transfert (8) pendant l'amenée des ensembles de tuyaux (10').

8. Dispositif (2) selon l'une quelconque des revendications précédentes,
**caractérisé en ce que**
l'unité de positionnement (12) peut être commandée électriquement et peut être entraînée de préférence au moyen d'une transmission différentielle et/ou au moyen d'un moteur électrique pour minimiser une distance radiale (R) entre les ensembles de tuyaux (10') amenés et le dispositif de transport (4) en un point de transfert (8) pendant l'amenée des ensembles de tuyaux (10').

9. Système (1) pour amener des ensembles de tuyaux (10'), comprenant :
- un dispositif (2) pour amener des ensembles de tuyaux (10') selon l'une quelconque des revendications 1 à 8,
- un dispositif de transport et/ou d'individualisation (4) pour transporter des morceaux de tuyaux, en particulier comprenant une unité de stockage de tuyaux (24) pour stocker des ensembles de tuyaux (10').

10. Système (1) selon la revendication 9,
**caractérisé en ce que**
une unité d'évacuation pour évacuer des morceaux de tuyaux (10) amenés et/ou transportés et/ou individualisés à l'intérieur du système (1).

11. Installation de fabrication et de traitement de sacs en papier, comprenant un dispositif (2) pour amener des ensembles de tuyaux (10') selon l'une quelconque des revendications 1 à 8, en particulier comprenant un système (1) selon l'une quelconque des revendications 9 ou 10.

12. Procédé pour amener des ensembles de tuyaux (10') à un dispositif de transport (4), pour mettre en oeuvre un dispositif (2) selon l'une quelconque des revendications 1 à 8 et/ou pour mettre en oeuvre un système (1) selon l'une quelconque des revendications 9 ou 10, comprenant les étapes consistant à :
- déterminer un positionnement d'une unité de stockage de tuyaux (24) du dispositif de transport (4) et/ou une hauteur de pile d'une pile de morceaux de tuyaux (10),
- déterminer un angle d'insertion (α) et/ou un angle d'inclinaison (γ) et/ou un positionnement d'un moyen de dépôt (6') sur la base du positionnement déterminé de l'unité de stockage de tuyaux (24) du dispositif de transport et/ou de la hauteur de pile déterminée,
- régler l'angle d'insertion déterminé (α) et/ou l'angle d'inclinaison déterminé (γ) et/ou le positionnement du moyen de dépôt (6').

13. Procédé selon la revendication 12,
**caractérisé en ce que**
la détermination du positionnement de l'unité de stockage de tuyaux (24) du dispositif de transport (4) et/ou de la hauteur de pile de la pile de morceaux de tuyaux (10) est effectuée au moyen d'une unité de détection (26).

14. Procédé selon la revendication 12 ou 13,
**caractérisé en ce que**
la détermination de l'angle d'insertion (α) et/ou de l'angle d'inclinaison (γ) et/ou du positionnement du moyen de dépôt (6') est effectuée au moyen d'une unité de traitement (26) sur la base du positionnement déterminé et/ou de la hauteur de pile déterminée.

15. Procédé selon l'une quelconque des revendications 12 à 14,
**caractérisé en ce que**
le réglage de l'angle d'insertion déterminé (α) et/ou de l'angle d'inclinaison (γ) et/ou du positionnement du moyen de dépôt (6') est effectué au moyen d'une unité de commande (28).
